# EUROPÄISCHE PATENTSCHRIFT

(11) **EP 1 019 009 B1**
(45) Veröffentlichungstag und Bekanntmachung des Hinweises auf die Patenterteilung: **24.10.2001**
(21) Anmeldenummer: 98936172.0
(22) Anmeldetag: 16.06.1998
(51) Int. Cl.: A61J 3/07

(54) **VORRICHTUNG ZUM VOLUMETRISCHEN ABMESSEN KLEINER GUTMENGEN UND ABFÜLLEN DIESER IN BEHÄLTNISSE**
DEVICE FOR MEASURING VOLUMES OF SMALL AMOUNTS OF PRODUCTS AND FOR FILLING THE SAME IN RECEPTACLES
DISPOSITIF DE MESURAGE VOLUMETRIQUE DE PETITES QUANTITES DE MATIERE ET EMPLISSAGE DE CONTENANTS AVEC CES QUANTITES

(30) Priorität: 30.09.1997 DE 19743088
(43) Veröffentlichungstag der Anmeldung: 19.07.2000
(73) Patentinhaber: ROBERT BOSCH GMBH, 70442 Stuttgart (DE)
(72) Erfinder: RUNFT, Werner, D-71364 Winnenden (DE)
(86) Internationale Anmeldenummer: DE9801627
(87) Internationale Veröffentlichungsnummer: WO9916404

(56) Entgegenhaltungen:
- DE-C- 19 618 237
- FR-A- 2 502 004
- US-A- 2 888 962
- US-A- 4 884 602

## Beschreibung

### Stand der Technik

Die Erfindung geht aus von einer Vorrichtung zum volumetrischen Abmessen kleiner Gutmengen und Abfüllen dieser in Behältnisse nach dem Oberbegriff des Anspruchs 1. Eine derartige Vorrichtung ist aus der DE-C-19 618 237 bekannt. Bei einer anderen Vorrichtung dieser Art wird das zu dosierende Gut, beispielsweise medizinisches Pulver, Granulat oder dergleichen schüttbares Gut in die unten offenen engen Dosierkammern mit Stempeln gestopft, so daß es durch Brückenbildung beim Transport zur Entleerstation in Form eines Preßlings zusammengehalten wird. Mitunter bröckelt an der Unterseite jedoch ein Teil ab, so daß die Dosis vermindert ist und die Vorrichtung im laufenden Betrieb verschmutzt wird.

### Vorteile der Erfindung

Die erfindungsgemäße Vorrichtung mit den kennzeichnenden Merkmalen des Anspruchs 1 hat den Vorteil, daß die abgemessenen Gutmengen jeweils gleiches Volumen haben. Da kein Preßling gebildet wird, entsteht weniger Wärme in einer Gutmenge, was insbesondere bei wärmeempfindlichen Medikamenten wesentlich ist. Auch können mit der erfindungsgemäßen Vorrichtung klebrige Produkte verarbeitet werden.

Durch die in den Unteransprüchen aufgeführten Maßnahmen sind vorteilhafte Weiterbildungen und Verbesserungen der im Anspruch 1 angegebenen Abmeßvorrichtung möglich.

### Zeichnung

Ein Ausführungsbeispiel der Erfindung ist in der Zeichnung dargestellt und wird im folgenden näher beschrieben. Es zeigen Figur 1 eine Abmeßvorrichtung im Querschnitt, Figur 2 die Abmeßvorrichtung nach Figur 1 in Unteransicht und Figur 3 einen Teilquerschnitt der Abmeßvorrichtung im Querschnitt in der Ebene III-III der Figur 2.

### Beschreibung des Ausführungsbeispiels

Die dargestellte Abmeßvorrichtung dient insbesondere zum Dosieren kleiner Gutmengen wie medizinische Pulver, Granulate und dergleichen schüttbarer Produkte und zum Abfüllen dieser in vorzugsweise Hartgelatinekapseln. Eine verhältnismäßig dicke Dosierscheibe 11, die eine nach oben abstehende Einfassung 12 hat, ist auf einer senkrechten Welle 13 befestigt und wird schrittweise um je einen bestimmten Winkel gedreht. Die Dosierscheibe 11 hat auf einem Teilkreis gleichmäßig verteilt beispielsweise sechs Gruppen mit je fünf als enge Durchgangsbohrungen ausgebildete Dosierkammern 15. Die untere Öffnung der Dosierkammern 15 jeweils einer Gruppe ist mittels eines Schiebers 17 verschließbar. Jeder Schieber 17 hat entsprechend der Anordnung der Dosierkammern 15 einer Gruppe deckungsgleiche Durchbrüche 18, die in der Füllstellung zu den Dosierkammern 15 versetzt (Figur 3) und in der Entleerstellung mit diesen ausgerichtet sind. Die bogenförmigen Schieber 17, die an der Unterseite der Dosierscheibe 11 anliegen, sind in Abstufungen 21, 22 von zwei gleichachsig zur Dosierscheibe 11 an deren Unterseite befestigten Lagerringen 23, 24 gleitend auf einem Kreisbogen zwischen Anschlagnasen 25, 26 verschiebbar gelagert. Zugfedern 27, die einerseits an einem Stift 28 an den Schiebern 17 und andererseits an einem Stift 29 am inneren Lagerring 23 eingehängt sind, ziehen die Schieber 17 in die Schließstellung, in der sie die untere Öffnung der Dosierkammern 15 absperren (Figur 3). Zum Öffnen der Dosierkammern 15 steht an jedem Schieber 17 auf der Unterseite ein Anschlagstift 31 vor, der beim Einlaufen einer Gruppe von Dosierkammern 15 in die Entleerstation an einem in seinen Umlaufweg vorschiebbaren Riegel 33 anschlägt, so daß der betreffende Schieber 17 in seine Entleerstellung verschoben wird, in der seine Durchbrüche 18 in Deckung mit den zugehörigen Dosierkammern 15 sind. Vor dem Weiterschalten der Dosierscheibe 11 wird der Riegel 31 zurückgezogen, so daß der betreffende Schieber 17 von der zugehörigen Zugfeder 27 wieder in seine Schließstellung zurückkehrt.

Das abzumessende und abzufüllende Produkt wird auf die Oberseite der Dosierscheibe 11 aufgegeben, von wo aus es von ortsfest angeordneten, nicht dargestellten Weichen beim Umlaufen der Dosierscheibe 11 in deren Dosierkammern 15 außerhalb deren Entleerbereichs eingestreift wird, wobei sich die Schieber 17 in ihrer Schließstellung befinden. Vor dem Einlaufen in die Entleerstation werden die oberen Öffnungen der Dosierkammern 15 von den Weichen abgestreift, so daß das Produkt in den Dosierkammern 15 mit der Oberseite der Dosierscheibe 11 bündig ist. In der Endphase des Einlaufens einer Gruppe von zu entleerenden Dosierkammern 15 in die Entleer- oder Abfüllstation schlägt der Anschlagstift 31 des betreffenden Schiebers 17 an dem vorgeschobenen Riegel 33 an, so daß der Schieber 17 in seine Entleerstellung gedrückt wird. Das in den Dosierkammern 15 der jeweils in die Entleerstellung genannten Gruppe von Dosierkammern 15 wird mit von einer Gruppe auf- und abbewegbaren Stößeln 38, die in die zu entleerenden Dosierkammern 15 eintauchen, nach unten in bereitgestellte Unterteile a von Hartgelatinekapseln gestoßen. Diese Unterteile a sitzen in Aufnahmen 41 von Haltern 42 eines Schließrades der Vorrichtung. Die Aufnahmen 41 sind deckungsgleich zu den Dosierkammern 15 ausgerichtet.

## Patentansprüche

1. Vorrichtung zum volumetrischen Abmessen kleiner Gutmengen und Abfüllen dieser in Behältnisse (a), mit einer um eine senkrechte Achse (13) umlaufenden Dosierscheibe (11), mit in mehreren Gruppen auf einem Teilkreis angeordneten Dosierkammern (15), die oben offen und unten verschließbar sind, und die durch Einstreifen von Gut gefüllt sowie durch Öffnen in einer Füllstation in Deckung mit den Behältnissen (a) entleert werden, **dadurch gekennzeichnet, daß** an der Unterseite der Dosierscheibe (11) je ein Schieber (17) mit Durchbrüchen (18) für je eine Gruppe von Dosierkammern (15) verschiebbar angeordnet ist, derart, daß die Durchbrüche (18) in der Füllstellung zu den Dosierkammern (15) versetzt sind, daß die Schieber (17) ausgehend von der Füllstellung gemeinsam mit der Dosierscheibe (11) in Richtung der jeweiligen Entleerstation gedreht werden, und daß die Schieber (17) im Bereich der jeweiligen Entleerstation durch Anschlagmittel (31, 33) gegenüber der Dosierscheibe (11) verschoben werden, so daß sich die Dosierkammern (15) und die Durchbrüche (18) in der Entleerstellung decken.

2. Vorrichtung nach Anspruch 1, **dadurch gekennzeichnet, daß** je ein Schieber (17) beim Einlauf in die Entleerstation von einem beweglichen Anschlag (33) entgegen der Kraft einer Feder (23) in seine Entleerstellung bewegt und vor dem Weiterschalten der Dosierscheibe (11) wieder freigegeben wird.

3. Vorrichtung nach Anspruch 1 oder 2, **dadurch gekennzeichnet, daß** die Schieber (17) bogenförmig ausgebildet sind und auf einem Bogen verschiebbar sind, sowie von der Feder (27) in Schließstellung gehalten werden.

4. Vorrichtung nach einem der Ansprüche 1 bis 3, **dadurch gekennzeichnet, daß** die Schieber (17) in Kreisnuten (21, 22) der Dosierscheibe (11) gleitend angeordnet sind.

## Claims

1. Device for the volumetric measuring of small amounts of goods and pouring of the latter into containers (a), having a metering plate (11) which revolves about a perpendicular axis (13), having metering chambers (15) which are arranged in a number of groups on a graduated circle and are open at the top and can be closed at the bottom, and which are filled by the sprinkling-in of goods and are emptied by opening in a filling station overlapping the containers (a), **characterized in that** a respective slider (17) having apertures (18) for a respective group of metering chambers (15) is arranged displaceably on the lower side of the metering plate (11) in such a manner that in the filling position the apertures (18) are offset with respect to the metering chambers (15), **in that** the sliders (17) are rotated together with the metering plate (11) from the filling position in the direction of the respective emptying station, and **in that** the sliders (17) are displaced with respect to the metering plate (11) in the region of the respective emptying station by stop means (31, 33), with the result that the metering chambers (15) and the apertures (18) overlap in the emptying position.

2. Device according to Claim 1, **characterized in that** each slider (17) as it enters into the emptying station is moved by a moveable stop (33) counter to the force of a spring (23) into its emptying position and is released again before the metering plate (11) is indexed to the next position.

3. Device according to Claim 1 or 2, **characterized in that** the sliders (17) are of curved design and can be displaced around a bend and are held in the closed position by the spring (27).

4. Device according to one of Claims 1 to 3, **characterized in that** the sliders (17) are arranged in a sliding manner in circular grooves (21, 22) of the metering plate (11).

## Revendications

1. Dispositif de dosage volumique de petites quantités de matière et conditionnement de ces quantités dans des réceptacles (a), comprenant
- un disque doseur (11) tournant autour d'un axe vertical (13),
- plusieurs groupes de chambre de dosage (15) répartis sur un cercle primitif, des chambres étant ouvertes vers le haut et pouvant être fermées dans leur partie inférieure, ces chambres étant remplies par raclage de produit et vidées par ouverture dans un poste de remplissage, lorsqu'elles sont en concordance avec les réceptacles (a),
**caractérisé en ce que**
- la face inférieure du disque doseur (11) comporte un tiroir (17) muni de perçages (18) et associé à chaque groupe de chambres de dosage (15), ce tiroir étant coulissant de façon telle que
- les perçages (18) sont décalés par rapport aux chambres de dosage (15) en position de remplissage,
- partant de la position de remplissage, le tiroir tourne en commun avec le disque doseur (11) en direction du poste d'évacuation respectif, et
- au niveau du poste d'évacuation respectif, le tiroir (17) est décalé par des moyens de butée (31, 33) par rapport au disque doseur (11) pour que les chambres de dosage (15) et les perçages (18) coïncident en position d'évacuation.

2. Dispositif selon la revendication 1,
**caractérisé en ce qu'**
à l'entrée dans le poste d'évacuation, un tiroir respectif (17) est déplacé par une butée mobile (33) contre la force d'un ressort (27) pour venir en position d'évacuation et ce tiroir est de nouveau libéré avant que le disque doseur (11) poursuive son mouvement.

3. Dispositif selon l'une quelconque des revendications 1 ou 2,
**caractérisé en ce que**
les tiroirs (17) ont une forme d'arcs de cercle et coulissent sur un arc de cercle en étant rappelés en position de fermeture par le ressort (27).

4. Dispositif selon l'une quelconque des revendications 1 à 3,
**caractérisé en ce que**
les tiroirs (17) coulissent dans des rainures circulaires (21, 22) du disque doseur (11).
